# EUROPÄISCHE PATENTSCHRIFT

(11) **EP 2 497 333 B1**
(45) Veröffentlichungstag und Bekanntmachung des Hinweises auf die Patenterteilung: **26.02.2014**
(21) Anmeldenummer: 10771743.1
(22) Anmeldetag: 29.10.2010
(51) Int. Cl.: H05B 6/36, H05B 6/10

(54) **VORRICHTUNG ZUM INDUKTIVEN AUFHEIZEN VON WERKSTÜCKEN AUS ELEKTRISCH LEITFÄHIGEM MATERIAL**
DEVICE FOR INDUCTIVELY HEATING WORKPIECES MADE OF ELECTRICALLY CONDUCTIVE MATERIAL
DISPOSITIF DE CHAUFFAGE PAR INDUCTION DE PIÈCES CONSTITUÉES D'UN MATÉRIAU ÉLECTROCONDUCTEUR

(30) Priorität: 04.11.2009 DE 102009046411
(43) Veröffentlichungstag der Anmeldung: 12.09.2012
(73) Patentinhaber: Bauer, Helmut K., 74679 Weißbach (DE); Bauer, Martin U., 74676 Niedernhall (DE)
(72) Erfinder: Bauer, Helmut K., 74679 Weißbach (DE); Bauer, Martin U., 74676 Niedernhall (DE)
(74) Vertreter: Wolf, Eckhard
(86) Internationale Anmeldenummer: PCT/EP2010/066433
(87) Internationale Veröffentlichungsnummer: WO 2011/054747

(56) Entgegenhaltungen:
- DE-U1- 29 700 645
- GB-A- 715 714
- US-A- 2 052 010
- US-A- 2 419 116

## Beschreibung

Die Erfindung betrifft eine Vorrichtung zum induktiven Aufheizen von vorzugsweise entlang einer Bewegungsstrecke bewegten Werkstücken aus elektrisch leitfähigem Material mit mindestens einer mit Wechselstrom beaufschlagten, eine Vielzahl Windungen aus Spulendraht aufweisenden Induktionsspule der im Oberbegriff der Ansprüche 1 und 11 angegebenen Gattung.

Im Interesse eines besseren Verständnisses der nachstehenden Ausführungen ist zur Wirkungsweise einer Induktionsspule zunächst Folgendes auszuführen: Ein stromdurchflossener Spulendraht ist von einem ringförmigen Magnetfeld umgeben. Bei einer Spule mit einer Vielzahl von Windungen überlagern sich die Felder der einzelnen Windungen zu einem gemeinsamen Magnetfeld. Der Verlauf des Magnetfeldes kann modellhaft über die Anschauungshilfe der Feldlinien beschrieben werden. Die Feldlinien zeigen die Kraftrichtung an, die auf einen externen Nordpol wirken würde. Bei der stromdurchflossenen Spule treten die Feldlinien aus dem Nordpol aus, sind im Außenraum in Richtung Südpol gerichtet, treten am Südpol wieder in die Spule ein und sind über das Innere der Spule geschlossen. Die magnetischen Pole bilden dabei die Bereiche des größten magnetischen Flusses ab, aus denen das Magnetfeld in den Außenraum austritt oder in diesen eintritt. Die Anzahl der Feldlinien ist eine Skalierungsfrage. Eine größere Dichte der Feldlinien belegt ein größeres Magnetfeld und umgekehrt. Als Merkregel gilt, dass die Feldlinien in einer Spule im Wesentlichen parallel zu der durch die benachbarten Windungen aufgespannten Fläche quer zur Stromrichtung in den Windungen verlaufen.

Für die induktive Erwärmung eines elektrisch leitfähigen Werkstücks wird durch die Erregung der Spule mit einem hochfrequenten Wechselstrom ein magnetisches Wechselfeld generiert. Ein zeitlich sich änderndes Magnetfeld induziert wiederum ein elektrisches Feld, dessen Feldlinien sich um die magnetischen Feldlinien schließen. Dieses elektrische Feld induziert Spannungen und dadurch Ströme, die in einem elektrisch leitenden Werkstück in Form von Wirbelströmen auftreten. Die Wirbelströme führen durch den ohmschen Widerstand zu einer Erwärmung des Werkstücks. Gleichzeitig generieren diese Wirbelströme wiederum magnetische Felder, die zu einer frequenzabhängigen Feldverdrängung der elektromagnetischen Felder aus dem Inneren des Werkstücks heraus in die Randbereiche führen. Dieser sogenannte Skin-Effekt führt letztlich zu einer Konzentration der Felder in einer kleinen Randschicht auf der Außenoberfläche des Werkstücks.

In der technischen Anwendung weisen die Spulenwicklungen oft einen mehr oder weniger vollständigen Rückschluss aus magnetisch leitfähigem Material auf. Dieser Rückschluss dient der Flussführung sowie der Abschirmung bestimmter Bereiche von den magnetischen Feldern. Das Magnetfeld konzentriert sich auf die magnetisch leitfähigen Bereiche der Flussführung und überbrückt in Luftspalten oder in Streubereichen den Luftraum.

Es ist eine Induktionsvorrichtung der eingangs angegebenen Art bekannt (US-2,052,010, DE-297 00 645 U1), bei der die Windungen der Induktionsspule mindestens eine Gruppe von ausgewählten Windungsabschnitten aufweisen, die unter Aufspannung einer dem aufzuheizenden Werkstück zugewandten nutzbaren Induktionsfläche parallel nebeneinander angeordnet und in gleicher Richtung stromdurchflossen sind und die über weitere Windungsabschnitte miteinander verbunden sind. Unter der nutzbaren Induktionsfläche ist eine durch die Gruppe ausgewählter Windungsabschnitte aufgespannte Fläche zu verstehen, in deren angrenzendem Luftraum die für die Aufheizung des Werkstücks genutzten Magnetfeldlinien verlaufen. Damit ist es mit einfachen Mitteln möglich, die Induktionsspule baulich an Werkstücke mit komplizierter Bauform anzupassen.

Ausgehend hiervon liegt der Erfindung die Aufgabe zugrunde, eine Vorrichtung zum induktiven Aufheizen von Werkstücken der eingangs angegebenen Art dahingehend zu verbessern, dass der Wirkungsgrad im Bereich der nutzbaren Induktionsfläche erhöht und unzulässige Aufheizungen im Außenbereich vermieden werden.

Zur Lösung dieser Aufgabe werden die in den Patentansprüchen 1 und 11 angegebenen Merkmalskombinationen vorgeschlagen. Vorteilhafte Ausgestaltungen und Weiterbildungen der Erfindung ergeben sich aus den abhängigen Ansprüchen.

Die erfindungsgemäße Lösung besteht gemäß einer ersten Ausführungsvariante der Erfindung darin, dass die Windungsabschnitte unter Bildung einer Spiralwicklung miteinander verbunden sind und einen offenen Luftraum umschließen und dass die Gruppe von ausgewählten Windungsabschnitten an ihrer der nutzbaren Induktionsfläche abgewandten Außenseite zumindest teilweise mit magnetisch leitfähigen Flussführungsmitteln begrenzt ist.

Eine bevorzugte Ausgestaltung der Erfindung sieht vor, dass die Induktionsspule zwei Gruppen ausgewählter Windungsabschnitte aufweist, deren nutzbare Induktionsflächen in gegenseitigem seitlichem Abstand einander zugewandt sind und gemeinsam einen spaltförmigen Luftraum zur Aufnahme der aufzuheizenden Werkstücke begrenzen.

Von besonderem Vorteil ist es dabei, wenn die ausgewählten Windungsabschnitte und die weiteren Windungsabschnitte in einem gedachten aufgeklappten Zuschnitt eine ebene Rechteckspirale mit einer zentralen rechteckigen Öffnung bilden, deren einander benachbarte Windungsabschnitte einer jeden Windung an den Enden der Rechteckseiten unter Bildung einer gemeinsamen Gehrungslinie um jeweils 90° gegeneinander abgebogen sind. Im aufgerichteten Zustand sind die beiden die nutzbare Induktionsfläche bildenden Gruppen ausgewählter Windungsabschnitte zusammen mit den Gehrungslinien und einem Teil der Gruppen der weiteren Windungsabschnitte um eine zu den ausgewählten Windungsabschnitten parallele und quer zu den weiteren Windungsabschnitten verlaufende Biegelinie aus der gedachten Zuschnittebene abgebogen. Die Biegelinie verläuft dabei zweckmäßig im Abstand vom Öffnungsrand und parallel dazu durch die zentrale Öffnung. Eine Besonderheit dieser Konstruktion besteht außerdem darin, dass die weiteren Windungsabschnitte auf ihrer dem Spaltinneren zugewandten Seite zusätzliche, dem aufzuheizenden Werkstück zugewandte nutzbare Induktionsflächen aufspannen können.

Vorteilhafterweise sind jeweils zwei einander gegenüberliegende Rechteckseiten der ein Rechteck bildenden Windungsabschnitte länger als die beiden anderen Rechteckseiten. Weiter ist es in diesem Zusammenhang von Vorteil, wenn zwei einander gegenüberliegende Rechteckseiten bildende ausgewählte Windungsabschnitte zusammen mit den Gehrungslinien um im wesentlichen 90° nach einer Seite umgebogen sind und mit ihren einander zugewandten nutzbaren Induktionsflächen sowie den an den Gehrungslinien anschließenden weiteren Windungsabschnitten den spaltförmigen Luftraum begrenzen. Damit erhält man einen langgestreckten spaltförmigen Luftraum, durch den das Werkstück beim Aufheizvorgang hindurchbewegt werden kann. Um die Leistungsdichte an das aufzuheizende Werkstück anpassen zu können, ist es möglich, die Windungen innerhalb der nutzbaren Induktionsflächen zumindest partiell in unterschiedlichen Abständen voneinander anzuordnen. Eine weitere Verbesserung in dieser Hinsicht kann dadurch erzielt werden, dass die Induktionsspule innerhalb der nutzbaren Induktionsfläche eine oder mehrere Windungslagen aufweist.

Der vorstehend beschriebene Spaltinduktor wird bevorzugt zum Entlacken oder Decoaten von beschichteten metallischen Werkstücken im Durchlaufverfahren verwendet. Die Bewegungsstrecke der Werkstücke ist dabei zweckmäßig parallel zu den längeren Rechteckseiten der Spulenwindungen ausgerichtet.

Eine weitere Ausführungsvariante der Erfindung sieht vor, dass die Windungen der Induktionsspule auf einen im Umriss rechteckigen Spulenrahmen mit zwei Querseiten und zwei Längsseiten schraubenförmig aufgewickelt sind, dass die einander benachbarten Windungen in Querrichtung des Spulenrahmens nebeneinander liegen und sich in dessen Längsrichtung erstrecken, dass der Spulenrahmen einen an seinen Enden durch Spulpole begrenzten Spulenkern aus magnetisch leitfähigem Material umfasst und dass die weiteren Windungsabschnitte an ihrer vom Spulenkern abgewandten Außenseite zumindest teilweise mit magnetisch leitfähigen Führungsmitteln begrenzt sind. Vorteilhafterweise ist die der Querabmessung der nutzbaren Induktionsfläche entsprechende Breite des Spulenrahmens kleiner als die der Längsabmessung der nutzbaren Induktionsfläche entsprechende Länge des Spulenrahmens. Auch in diesem Fall ist es von Vorteil, wenn die Induktionsspule zumindest innerhalb der nutzbaren Induktionsfläche eine oder mehrere Windungslagen aufweist. Eine derartige Induktionsspule bildet einen Flachinduktor, dessen Spulpole nicht der wirksamen Induktionsfläche zuzuordnen sind. Die wirksame Induktionsfläche wird vielmehr durch eine der Breitseitenflächen des Flachinduktors gebildet, über die das aufzuheizende Werkstück entlangbewegt wird. Die Bewegungsgeschwindigkeit des Werkstücks wird so gewählt, dass der am Werkstück vorgesehene Aufheizvorgang bei dessen Austritt aus dem Wirkungsbereich der nutzbaren Induktionsfläche abgeschlossen ist.

Ein besonderes Einsatzgebiet für einen Flachinduktor besteht in der Abdichtung von Überlappungs- und Stoßnähten an metallischen Blechkörpern, insbesondere an zylindrischen Blechdosen, die an einer Mantelnaht abgedichtet werden. Die Abdichtung erfolgt dort dadurch, dass die Nähte durch Vorbeibewegen der metallischen Blechkörper an der nutzbaren Induktionsfläche induktiv aufgeheizt und dazu mit einem aufschmelzenden Beschichtungsmittel überzogen werden. Das aufzuschmelzende Beschichtungsmittel kann entweder auf der Außenseite oder auf der Innenseite der Naht angeordnet sein.

Im Folgenden wird die Erfindung anhand der in der Zeichnung in schematischer Weise dargestellten Ausführungsbeispiele näher erläutert. Es zeigen
- Fig. 1: eine schaubildliche Darstellung einer als Spaltinduktor ausgebildeten induktiven Aufheizvorrichtung;
- Fig. 2: einen senkrechten Schnitt durch die Spaltspule nach Fig. 1;
- Fig. 3: eine Seitenansicht einer ersten Ausführungsform der Spulenwicklung für den Spaltinduktor nach Fig. 1 und 2;
- Fig. 4: eine Seitenansicht einer zweiten Ausführungsform der Spulenwicklungen für den Spaltinduktor nach Fig. 1 und 2;
- Fig. 5a: einen senkrechten Schnitt entsprechend Fig. 2;
- Fig. 5b: eine Seitenansicht einer dritten Ausführungsform der Spulenwicklung für den Spaltinduktor nach Fig. 1 und 5a;
- Fig. 6: eine schaubildliche Darstellung einer als Flachinduktor ausgebildeten Vorrichtung für die induktive Erwärmung metallischer Gegenstände;
- Fig. 7: einen senkrechten Schnitt durch den Flachinduktor nach Fig. 6;
- Fig. 8: eine Draufsicht auf die Spulenwicklung des Flachinduktors nach Fig. 6 und 7;
- Fig. 9: einen senkrechten Längsschnitt durch den Flachinduktor nach Fig. 6 bis 8.

Die in der Zeichnung dargestellten Vorrichtungen sind zum induktiven Aufheizen von vorzugsweise entlang einer Bewegungsstrecke bewegten Werkstücken aus elektrisch leitfähigem Material bestimmt. Sie werden im Folgenden auch als "Induktor" bezeichnet.

Die Fig. 1 zeigt einen sogenannten Spaltinduktor 10, dessen Gehäuse 12 einen nach oben offenen Längsspalt 14 aufweist, der durch zwei Seitenflanken 16 und einen Boden 18 begrenzt ist. Im Inneren des Gehäuses 12 befindet sich mindestens eine an die Gehäuseform 12 angepasste Induktionsspule 20,20', die mit einem Wechselstrom beaufschlagt ist und die ein hochfrequentes magnetisches Wechselfeld B erzeugt, dessen Feldlinien 22 in Fig. 1 partiell dargestellt sind. Mit dem magnetischen Wechselfeld B lassen sich in einem im Spaltraum 14 positionierten Werkstück 24 Induktionsströme hervorrufen, die das Werkstück auf eine vorgegebene Temperatur erwärmen. Der Erregerstrom, der eine Frequenz in der Größenordnung zwischen 10 und 100 kHz aufweist, wird über einen in der Zeichnung nicht dargestellten Generator erzeugt. In Fig. 1 ist außerdem ein Gebläse 26 zu erkennen, über welches Kühlluft in das Gehäuse angesaugt und über dort vorgesehene Kanäle 28 zur Kühlung der Induktionsspule 20,20' geführt und im erwärmten Zustand über Gehäuseöffnungen 30 wieder in den Außenraum abgeblasen wird.

Die für den Spaltinduktor 10 bestimmten Induktionsspulen 20,20' sind in den Fig. 2 bis 5b dargestellt. Jede Induktionsspule 20,20' weist eine Vielzahl Windungen 32 aus Spulendraht auf, der wegen der hohen Erregerfrequenz bevorzugt als Hochfrequenzlitze ausgebildet ist. Die Windungen 32 der Induktionsspulen 20,20' weisen zwei im Bereich der Seitenflanken 16 des Gehäuses 12 angeordnete Gruppen von ausgewählten Windungsabschnitten 34,34' auf, die unter Aufspannung je einer dem Längsspalt 14 zugewandten nutzbaren Induktionsfläche 36,36' parallel nebeneinander angeordnet und in gleicher Richtung stromdurchflossen sind und die über weitere Windungsabschnitte 38,38',40 nach Art einer Spiralwicklung miteinander verbunden sind und einen offenen Luftraum 42 umschließen.

Unter einer nutzbaren Induktionsfläche 36,36' ist eine durch eine Gruppe Windungsabschnitte aufgespannte Fläche zu verstehen, in deren angrenzendem Luftraum die für die Aufheizung des Werkstücks 24 genutzten Magnetfeldlinien 22 verlaufen. Die nutzbaren Induktionsflächen 36,36' der ausgewählten Windungsabschnitte 34,34' sind in gegenseitigem seitlichen Abstand einander zugewandt und begrenzen gemeinsam einen spaltförmigen Luftraum 14', der den Längsspalt 14 im Gehäuse 12 umfasst und parallel zu diesem ausgerichtet ist. Wie eine Zusammenschau der Fig. 2 und 3 erkennen lässt, bilden die ausgewählten Windungsabschnitte 34,34' und die weiteren Windungsabschnitte 38,38',40 in einem gedachten aufgeklappten Zuschnitt eine ebene Rechteckspirale mit einer zentralen rechteckigen Öffnung 42, deren einander benachbarte Windungsabschnitte einer jeden Windung an den Enden der Rechteckseiten unter Bildung einer gemeinsamen Gehrungslinie 44 um jeweils 90° gegeneinander abgebogen sind. In ihrem aufgerichteten Zustand sind die die beiden nutzbaren Induktionsflächen 36,36' bildenden Gruppen ausgewählter Windungsabschnitte 34,34' und ein Teil der Gruppen der weiteren Windungsabschnitte 38,38' um eine zu den Windungsabschnitten 34,34' parallele und quer zu den weiteren Windungsabschnitten 38,38' verlaufende Biegelinie 48 aus der gedachten Zuschnittebene 50 um etwa 90° nach einer Seite abgebogen. Die Biegelinie 48 verläuft dabei im Abstand vom Öffnungsrand 46 durch die zentrale Öffnung des offenen Luftraums 42 hindurch. Die weiteren Windungsabschnitte 40 begrenzen an den beiden Enden der Induktionsspule 20,20' einen zum Boden 18 des Längsspalts 14 parallelen Bodenbereich im Bereich der gedachten Zuschnittebene 50.

Die in Fig. 1 partiell eingezeichneten Feldlinien 22 des magnetischen Wechselfelds B werden von den nutzbaren Induktionsflächen 36,36' erzeugt. Eine Besonderheit der in Fig. 2 bis 5b gezeigten Ausführungsbeispiele besteht darin, dass auch die weiteren Windungsabschnitte 38,38' und 40 auf ihrer dem Spaltinneren zugewandten Seite zusätzliche, dem aufzuheizenden Werkstück 24 zugewandte nutzbare Induktionsflächen aufspannen. In diesem Bereich sind die Feldlinien nach Maßgabe der Stromrichtung in den weiteren Windungsabschnitten 38,38',40 im Sinne der eingangs angegebenen Merkregel.

Zur Optimierung des Wirkungsgrads und zur Vermeidung unzulässiger Aufheizungen im Außenbereich ist die Gruppe von ausgewählten Windungsabschnitten 34,34' an ihrer mit der nutzbaren Induktionsfläche 36,36' abgewandten Außenseite mit magnetisch leitfähigen Flussführungsmitteln 52 aus ferromagnetischem Material mit elektrisch isolierenden Eigenschaften begrenzt.

Eine weitere Verbesserung in dieser Hinsicht wird dadurch erreicht, dass auch die weiteren Flussführungsmittel 38,38' sowie 40 an ihrer vom Luftraum 14' abgewandten Außenseite teilweise mit magnetisch leitfähigen Flussführungsmitteln 54,56 begrenzt sind. Die Flussführungsmittel 52,54,56 bestehen bevorzugt aus einem ferritischen Material oder aus ferromagnetischen Verbundwerkstoffen, die magnetisch leitfähig sind und elektrisch isolierende Eigenschaften aufweist. Damit wird erreicht, dass sie sich unter der Einwirkung des magnetischen Wechselfelds nicht durch Wirbelstrombildung aufheizen.

Das in Fig. 4 gezeigte Ausführungsbeispiel unterscheidet sich zum Ausführungsbeispiel nach Fig. 3 dadurch, dass der Spaltinduktor zwei innerhalb des Gehäuses 12 angeordnete Induktionsspulen 20,20' aufweist, deren Wicklungen über das Kabel 60 elektrisch in Reihe geschaltet sind. Diese Anordnung hat den Vorteil, dass bei besonders langen Spaltinduktoren die Wicklungsarbeit vereinfacht wird und dass eine zusätzliche Optimierung und Anpassung der Wicklung an das aufzuheizende Werkstück ermöglicht wird.

In Fig. 5b ist eine weitere Ausführungsvariante des Spaltinduktors gezeigt, der sich von der Ausführungsform nach Fig. 3 dadurch unterscheidet, dass die Wicklungsdichte in den verschiedenen Windungsabschnitten 34,38 unterschiedlich ist. In der Gruppe der gewählten Windungsabschnitte 34 sind die Windungen 32 dicht gepackt, während in den Gruppen der Windungsabschnitte 38 und 40 die Windungen 32 im Abstand voneinander angeordnet sind. Grundsätzlich ist es außerdem möglich, Windungen in verschiedenen Windungsabschnitten mehrlagig zu legen. Mit diesen Maßnahmen ist eine Variation der Flussdichte innerhalb des Spaltinduktors möglich, die eine zusätzliche Anpassung an die Heizungsanforderungen ermöglicht. Der Spaltinduktor gemäß Fig. 1 bis 5b wird bevorzugt zum Decoaten oder Entlacken von beschichteten, metallischen Werkstücken im Durchlaufverfahren verwendet.

Die Fig. 6 bis 9 zeigen ein abgewandeltes Ausführungsbeispiel einer zum Aufheizen von Werkstücken bestimmten Induktionsvorrichtung, die als Flachinduktor 110 ausgebildet ist. Der Flachinduktor umfasst ein in seiner Grundform langgestrecktes quaderförmiges Gehäuse 112, in welchem eine Induktionsspule 120 angeordnet ist. Die Induktionsspule 120 hat die Geometrie einer langgestreckten flachen Rechteckspule. Sie erzeugt ein den Feldlinien 122 entsprechendes Wechselfeld B in einem Werkstückaufnahmebereich, der im Luftraum 125 oberhalb der oberen Abdeckung des Gehäuses 142 angeordnet ist. Die Windungen 132 der Induktionsspule 120 sind auf einen im Umriss rechteckigen Spulenrahmen 116 mit einer kurzen Rechteckseite 129 und einer langen Rechteckseite 130 schraubenartig aufgewickelt. Die einander benachbarten Windungen 132 liegen in Querrichtung des Spulenrahmens 116 nebeneinander. Die Gruppe der nach oben weisenden ausgewählten Windungsabschnitte 134 spannen eine dem oberen Luftraum 125 zugewandte nutzbare Induktionsfläche 136 auf. Die ausgewählten Windungsabschnitte 134 sind über die weiteren Windungsabschnitte 138 und 140 nach Art einer Schraubenwicklung miteinander verbunden und umschließen einen an seinen Enden durch Spulpole 114 begrenzten Spulenkern 142 aus magnetisch leitfähigem Material. Der plattenförmige Spulenrahmen 116 ist an die Wandung des Gehäuses 112 montiert. Als Deckelteil weist das Gehäuse 112 eine erste Platte 113 und eine zweite Platte 114 jeweils aus temperaturbeständigem Isolationsmaterial auf. Zwischen den Platten 113 und 114 ist ein Kühlkanal 115 ausgebildet, und über das Gebläse 126 mit Kühlluft beaufschlagt wird, der über den Luftspalt 117 zum Außenraum hin offen ist.

Zur Vermeidung unzulässiger Aufheizungen des Gehäuses ist die Induktiosspule an ihren Polen 144 zur Gehäusewandung hin mit magnetisch leitfähigen elektrisch isolierenden Flussführungsmitteln 152 begrenzt. Die eine Art Polscheibe bildenden Flussführungsmittel 152 können dabei aus ferritischem Material oder aus ferromagnetischen Verbundwerkstoffen bestehen. Weitere Flussführungsmittel 154 können auch an der internen Breitseite der Induktionsspule 120 angeordnet werden.

Ein besonderes Einsatzgebiet für den Flachinduktor besteht in der Abdichtung von Überlappungs- und Stoßnähten 123 an metallischen Blechkörpern 124 (Fig. 9), insbesondere an zylindrischen Blechdosen, die an einer Mantelnaht abgedichtet werden. Die induktive Aufheizung wird dort dadurch bewirkt, dass die metallischen Blechkörper mit ihren mit einem aufschmelzenden Beschichtungsmittel überzogenenen Nähten im Werkstückaufnahmebereich oberhalb der nutzbaren Induktionsfläche 136 vorbeibewegt werden.

Zusammenfassend ist folgendes festzuhalten: Die Erfindung bezieht sich auf eine Vorrichtung zum induktiven Aufheizen von vorzugsweise entlang einer Bewegungsstrecke bewegten Werkstücken aus elektrisch leitfähigem Material mit mindestens einer mit Wechselstrom beaufschlagten, eine Vielzahl Windungen aus Spulendraht aufweisenden Induktionsspule 20,120. Um eine optimale Anpassung an die geometrische Bauform der Werkstücke ermöglichen zu können, wird gemäß der Erfindung vorgeschlagen, dass die Windungen 32,132 der Induktionsspule 20,120 mindestens eine Gruppe von ausgewählten Windungsabschnitten 34,34';134 aufweisen, die unter Aufspannung einer dem aufzuheizenden Werkstück zugewandten nutzbaren Induktionsfläche 36,36';136 parallel nebeneinander angeordnet und in gleicher Richtung stromdurchflossen sind, und die über weitere Windungsabschnitte 38,38',40;138,140 nach Art einer Spiral- oder Schraubenwicklung miteinander verbunden sind und einen offenen Luftraum 42 oder mit magnetisch leitfähigen Flussführungsmitteln bestückten Spulenkern 142 umschließen.

### Bezugszeichenliste:

- 10: Spaltinduktor
- 12, 112: Gehäuse
- 14: Längsspalt, Spaltraum
- 14': Luftraum
- 16: Seitenflanken
- 18: Boden
- 20,20',120: Induktionsspule
- 22,122: Feldlinien
- 24,124: Werkstück
- 26,126: Gebläse
- 28: Kanäle
- 30: Gehäuseöffnungen
- 32,132: Windungen
- 34,34',38,38',40,: Windungsabschnitte
- 134,138,140 36,36',136: Induktionsfläche
- 42: Luftraum, rechteckige Öffnung
- 44: Gehrungslinie
- 46: Öffnungsrand
- 48: Biegelinie
- 50: Zuschnittebene
- 52,54,56,152,154: Flussführungsmittel
- 110: Flachinduktor
- 113,114: Platten
- 115: Kühlkanal
- 116: Spulenrahmen
- 117: Luftspalt
- 123: Mantelnaht
- 125: Luftraum
- 129,130: Rechteckseiten
- 142: Spulenkern
- 144: Spulpole

## Patentansprüche

1. Vorrichtung zum induktiven Aufheizen von Werkstücken (24) aus elektrisch leitfähigem Material mit mindestens einer mit Wechselstrom beaufschlagten, eine Vielzahl Windungen aus Spulendraht aufweisenden Induktionsspule (20), wobei die Windungen (32) der Induktionsspule (20) mindestens eine Gruppe von ausgewählten Windungsabschnitten (34,34') aufweisen, die unter Aufspannung einer dem aufzuheizenden Werkstück zugewandten nutzbaren Induktionsfläche (36,36') parallel nebeneinander angeordnet und in gleicher Richtung stromdurchflossen sind, und die über weitere Windungsabschnitte (38,38',40) unter Bildung einer Spiralwicklung miteinander verbunden sind und einen offenen Luftraum (42) umschließen, **dadurch gekennzeichnet, dass** die Gruppe von ausgewählten Windungsabschnitten (34,34') an ihrer der nutzbaren Induktionsfläche abgewandten Außenseite zumindest teilweise mit magnetisch leitfähigen Flussführungsrmitteln (52) begrenzt ist.

2. Vorrichtung nach Anspruch 1, **dadurch gekennzeichnet, dass** die weiteren Windungsabschnitte (38,38',40) an ihrer vom Luftraum (42) abgewandten Außenseite zumindest teilweise mit magnetisch leitfähigen Flussführungsmitteln (54,56) begrenzt sind.

3. Vorrichtung nach Anspruch 1 oder 2, **dadurch gekennzeichnet, dass** die Induktionsspule zwei Gruppen ausgewählter Windungsabschnitte (34,34') aufweist, deren nutzbare Induktionsflächen (36,36') in gegenseitigem seitlichem Abstand einander zugewandt sind und gemeinsam einen spaltförmigen Luftraum (14') zur Aufnahme der aufzuheizenden Werkstücke (24) begrenzen.

4. Vorrichtung nach Anspruch 3, **dadurch gekennzeichnet, dass** die ausgewählten Windungsabschnitte (34,34') und die weiteren Windungsabschnitte (38,38',40) in einem gedachten aufgeklappten Zuschnitt eine ebene Rechteckspirale mit einer zentralen rechteckigen Öffnung (42) bilden, und dass die einander benachbarten Windungsabschnitte einer jeden Windung (32) an den Enden der zugehörigen Rechteckseiten unter Bildung einer gemeinsamen Gehrungslinie (44) um jeweils 90° gegeneinander abgebogen sind.

5. Vorrichtung nach Anspruch 3 oder 4, **dadurch gekennzeichnet, dass** die beiden die nutzbaren Induktionsflächen (36,36') bildenden Gruppen ausgewählter Windungsabschnitte (34,34') in ihrem aufgerichteten Zustand zusammen mit den Gehrungslinien und einem Teil der Gruppen der weiteren Windungsabschnitte (38,38') um eine zu den ausgewählten Windungsabschnitten (34,34') parallele und quer zu den weiteren Windungsabschnitten (38,38') verlaufende Biegelinie (48) aus der gedachten Zuschnittebene (50) abgebogen sind.

6. Vorrichtung nach Anspruch 5, **dadurch gekennzeichnet, dass** die Biegelinie (48) im Abstand vom Öffnungsrand durch die zentrale Öffnung (42) verläuft.

7. Vorrichtung nach Anspruch 5 oder 6, **dadurch gekennzeichnet, dass** die weiteren Windungsabschnitte (38,38') auf ihrer dem Spaltinneren (14') zugewandten Seite zusätzliche nutzbare Induktionsflächen aufspannen.

8. Vorrichtung nach einem der Ansprüche 4 bis 7, **dadurch gekennzeichnet, dass** jeweils zwei einander gegenüberliegende Rechteckseiten (46) innerhalb der nutzbaren Induktionsfläche länger als die beiden anderen Rechteckseiten sind.

9. Vorrichtung nach Anspruch 8, **dadurch gekennzeichnet, dass** die Gruppen der ausgewählten Windungsabschnitte zusammen mit den Gehrungslinien (44) um im wesentlichen 90° nach einer Seite umgebogen sind und mit ihren einander zugewandten nutzbaren Induktionsflächen (36,36') sowie ein Teil der an den Gehrungslinien (44) anschließenden weiteren Windungsabschnitte (38,38') den spaltförmigen Luftraum (14') begrenzen.

10. Vorrichtung nach einem der Ansprüche 1 bis 9, **dadurch gekennzeichnet, dass** die Windungen (32) innerhalb der nutzbaren Induktionsflächen (36,36') zumindest partiell unterschiedliche Abstände voneinander aufweisen.

11. Vorrichtung zum induktiven Aufheizen von Werkstücken (124) aus elektrisch leitfähigem Material mit mindestens einer mit Wechselstrom beaufschlagten, eine Vielzahl Windungen aus Spulendraht aufweisenden Induktionsspule (120), wobei die Windungen (132) der Induktionsspule (120) mindestens eine Gruppe von ausgewählten Windungsabschnitten (134) aufweisen, die unter Aufspannung einer dem aufzuheizenden Werkstück zugewandten nutzbaren Induktionsfläche (136) parallel nebeneinander angeordnet und in gleicher Richtung stromdurchflossen sind und die über weitere Windungsabschnitte (138, 140) miteinander verbunden sind, **dadurch gekennzeichnet, dass** die Windungen (132) der Induktionsspule (120) auf einen im Umriss rechteckigen Spulenrahmen (136) mit zwei Querseiten (129) und zwei Längsseiten (130) schraubenförmig aufgewickelt sind, dass die einander benachbarten Windungen (132) in Querrichtung des Spulenrahmens (116) nebeneinander liegen und sich in dessen Längsrichtung erstrecken, dass der Spulenrahmen (116) einen an seinen Enden durch Spulpole (144) begrenzten Spulenkern (142) aus magnetisch leitfähigem Material umfasst und dass die weiteren Windungsabschnitte (138, 140) an ihrer vom Spulenkern (142) abgewandten Außenseite zumindest teilweise mit magnetisch leitfähigen Flussführungsmitteln (154) begrenzt sind.

12. Vorrichtung nach Anspruch 11, **dadurch gekennzeichnet, dass** die der Querabmessung der nutzbaren Induktionsfläche (132) entsprechende Breite des Spulenrahmens (116) kleiner als die der Längsabmessung der nutzbaren Induktionsfläche entsprechende Länge des Spulenrahmens (116) ist.

13. Vorrichtung nach einem der Ansprüche 1 bis 12, **dadurch gekennzeichnet, dass** die Induktionsspule (20; 120) zumindest innerhalb der nutzbaren Induktionsflächen eine oder mehrere Windungslagen aufweist.

14. Verwendung der Vorrichtung nach einem der Ansprüche 1 bis 13 zum Decoaten oder Entlacken von beschichteten, metallischen Werkstücken (24) im Durchlaufverfahren.

15. Verwendung der Vorrichtung nach einer der Ansprüche 1 bis 13 zur Abdichtung von Überlappungs- und Stoßnähten an metallischen Blechkörpern, wobei die Nähte (123) durch Vorbeibewegen der Blechkörper (124) an der nutzbaren Induktionsfläche (136) induktiv aufgeheizt und dabei mit einem aufschmelzenden Beschichtungsmittel überzogen werden.

16. Verwendung nach Anspruch 15, **dadurch gekennzeichnet, dass** die Blechkörper (124) als zylindrische Blechdosen ausgebildet sind, die an einer Mantelnaht (123) abgedichtet werden.

## Claims

1. Device for inductively heating workpieces (24) made of an electrically conductive material, comprising at least one induction coil (20) which is subjected to an alternating current and has a plurality of windings made of coil wire, the windings (32) of the induction coil (20) having at least one group of selected winding segments (34, 34'), which are arranged parallel to one another while defining a usable induction surface (36, 36') facing the workpiece to be heated and which are flowed through by current in the same direction, and which are connected to one another in the manner of a spiral winding by way of further winding segments (38, 38', 40) and enclose an open air space (42), **characterized in that** the group of selected winding segments (34, 34') is at least partially bounded by magnetically conductive flux guiding means (52) on its outer side, facing away from the usable induction surface.

2. Device according to Claim 1, **characterized in that** the further winding segments (38, 38', 40) are at least partially bounded by magnetically conductive flux guiding means (54, 56) on their outer side, facing away from the air space (42).

3. Device according to Claim 1 or 2, **characterized in that** the induction coil has two groups of selected winding segments (34, 34'), the usable induction surfaces (36, 36') of which are facing one another with a lateral distance between them and together bound a gap-shaped air space (14') for receiving the workpieces (24) to be heated.

4. Device according to Claim 3, **characterized in that**, in an imaginary unfolded blank, the selected winding segments (34, 34') and the further winding segments (38, 38', 40) form a flat rectangular spiral with a central rectangular opening (42), and **in that** the mutually adjacent winding segments of each winding (32) are bent away from one another by in each case 90° at the ends of the associated side of the rectangle, to form a common mitre line (44).

5. Device according to Claim 3 or 4, **characterized in that**, in their erected state, the two groups of selected winding segments (34, 34') forming the usable induction surfaces (36, 36') together with the mitre lines and part of the groups of the further winding segments (38, 38') are bent away out of the plane (50) of the imaginary blank about a bending line (48) running parallel to the selected winding segments (34, 34') and transversely in relation to the further winding segments (38, 38').

6. Device according to Claim 5, **characterized in that** the bending line (48) runs through the central opening (42) at a distance from the rim of the opening.

7. Device according to Claim 5 or 6, **characterized in that** the further winding segments (38, 38') define additional usable induction surfaces on their side facing the interior of the gap (14').

8. Device according to one of Claims 4 to 7, **characterized in that** in each case two sides of the rectangle (46) lying opposite one another within the usable induction surface are longer than the two other sides of the rectangle.

9. Device according to Claim 8, **characterized in that** the groups of selected winding segments together with the mitre lines (44) are bent round by substantially 90° to one side and with their mutually facing usable induction surfaces (36, 36') and part of the further winding segments (38, 38') adjoining the mitre lines (44) bound the gap-shaped air space (14').

10. Device according to one of Claims 1 to 9, **characterized in that** the windings (32) within the usable induction surfaces (36, 36') have at least partially different distances from one another.

11. Device for inductively heating workpieces (124) made of an electrically conductive material, comprising at least one induction coil (120) which is subjected to an alternating current and has a plurality of windings made of coil wire, the windings (132) of the induction coil (120) having at least one group of selected winding segments (134), which are arranged parallel to one another while defining a usable induction surface (136) facing the workpiece to be heated and which are flowed through by current in the same direction, and which are connected to one another by way of further winding segments (138, 140), **characterized in that** the windings (132) of the induction coil (120) are helically wound up on a coil frame (136) of a rectangular outline, with two transverse sides (129) and two longitudinal sides (130), **in that** the mutually adjacent windings (132) lie next to one another in the transverse direction of the coil frame (116) and extend in the longitudinal direction thereof, **in that** the coil frame (116) encloses a coil core (142) which is bounded at its ends by coil poles (144) and is made of magnetically conductive material, and **in that** the further winding segments (138, 140) are at least partially bounded by magnetically conductive flux guiding means (154) on their outer side, facing away from the coil core (142).

12. Device according to Claim 11, **characterized in that** the width of the coil frame (116), corresponding to the transverse dimension of the usable induction surface (132), is less than the length of the coil frame (116), corresponding to the longitudinal dimension of the usable induction surface.

13. Device according to one of Claims 1 to 12, **characterized in that**, at least within the usable induction surfaces, the induction coil (20; 120) has one or more layers of windings.

14. Use of the device according to one of Claims 1 to 13 for decoating or stripping coated, metallic workpieces (24) by a continuous process.

15. Use of the device according to one of Claims 1 to 13 for sealing lap seams and butt seams on sheet-metal bodies, the seams (123) being inductively heated by moving the sheet-metal bodies (124) past the usable induction surface (136) and thereby being coated with a melting coating agent.

16. Use according to Claim 15, **characterized in that** the sheet-metal bodies (124) are formed as cylindrical metal cans, which are sealed at a body seam (123).

## Revendications

1. Dispositif de chauffage par induction de pièces (24) en un matériau électriquement conducteur, comprenant au moins une bobine d'induction (20) sollicitée par un courant alternatif et présentant une pluralité d'enroulements de fil de bobine, les enroulements (32) de la bobine d'induction (20) présentant au moins un groupe de parties d'enroulement sélectionnées (34, 34') qui sont disposées parallèlement les unes à côté des autres en étant tendues sur une surface d'induction utile (36, 36') tournée vers la pièce à chauffer et qui sont parcourues par le courant dans le même sens, et qui sont connectées les unes aux autres en formant un enroulement spiralé par le biais d'autres parties d'enroulement (38, 38', 40) et entourent un espace libre ouvert (42), **caractérisé en ce que** le groupe de parties d'enroulement sélectionnées (34, 34') est limité au niveau de son côté extérieur opposé à la surface d'induction utile au moins en partie par des moyens de guidage de flux magnétiquement conducteurs (52).

2. Dispositif selon la revendication 1, **caractérisé en ce que** les autres parties d'enroulement (38, 38', 40) sont limitées au niveau de leur côté extérieur opposé à l'espace libre (42) au moins en partie par des moyens de guidage de flux magnétiquement conducteurs (54, 56).

3. Dispositif selon la revendication 1 ou 2, **caractérisé en ce que** la bobine d'induction présente deux groupes de parties d'enroulement sélectionnées (34, 34'), dont les surfaces d'induction utiles (36, 36') sont tournées l'une vers l'autre à une distance latérale mutuelle et délimitent ensemble un espace libre en forme de fente (14') pour recevoir les pièces à chauffer (24).

4. Dispositif selon la revendication 3, **caractérisé en ce que** les parties d'enroulement sélectionnées (34, 34') et les autres parties d'enroulement (38, 38', 40) forment, dans une pièce découpée imaginaire repliée, une spirale rectangulaire plane avec une ouverture rectangulaire centrale (42), et **en ce que** les parties d'enroulement mutuellement adjacentes de chaque enroulement (32) sont cintrées l'une par rapport à l'autre à chaque fois de 90° aux extrémités des côtés du rectangle associés en formant une ligne d'onglet commune (44).

5. Dispositif selon la revendication 3 ou 4, **caractérisé en ce que** les deux groupes de parties d'enroulement sélectionnées (34, 34') formant les surfaces d'induction utiles (36, 36'), dans leur état redressé, conjointement avec les lignes d'onglet et une partie des groupes des autres parties d'enroulement (38, 38'), sont coudés hors du plan imaginaire de la pièce découpée (50) suivant une ligne de flexion (48) parallèle aux parties d'enroulement sélectionnées (34, 34') et s'étendant transversalement aux autres parties d'enroulement (38, 38').

6. Dispositif selon la revendication 5, **caractérisé en ce que** la ligne de flexion (48) s'étend à distance du bord de l'ouverture à travers l'ouverture centrale (42).

7. Dispositif selon la revendication 5 ou 6, **caractérisé en ce que** les autres parties d'enroulement (38, 38') sont tendues sur leur côté tourné vers l'intérieur de la fente (14') sur des surfaces d'inductions utiles supplémentaires.

8. Dispositif selon l'une quelconque des revendications 4 à 7, **caractérisé en ce qu'**à chaque fois deux côtés du rectangle mutuellement opposés (46) à l'intérieur de la surface d'induction utile sont plus longs que les deux autres côtés du rectangle.

9. Dispositif selon la revendication 8, **caractérisé en ce que** les groupes des parties d'enroulement sélectionnées sont recourbés conjointement avec les lignes d'onglet (44) de sensiblement 90° vers un côté et délimitent, avec leurs surfaces d'induction utiles tournées l'une vers l'autre (36, 36') ainsi qu'une partie des autres parties d'enroulement (38, 38') se raccordant aux lignes d'onglet (44), l'espace libre en forme de fente (14').

10. Dispositif selon l'une quelconque des revendications 1 à 9, **caractérisé en ce que** les enroulements (32) à l'intérieur des surfaces d'induction utiles (36, 36') présentent des espacements au moins en partie différents les uns des autres.

11. Dispositif de chauffage par induction de pièces (124) en un matériau électriquement conducteur, comprenant au moins une bobine d'induction (120) sollicitée par un courant alternatif et présentant une pluralité d'enroulements de fil de bobine, les enroulements (132) de la bobine d'induction (120) présentant au moins un groupe de parties d'enroulement sélectionnées (134) qui sont disposées parallèlement les unes à côté des autres en étant tendues sur une surface d'induction utile (136) tournée vers la pièce à chauffer et qui sont parcourues par le courant dans le même sens, et qui sont connectées les unes aux autres par le biais d'autres parties d'enroulement (138, 140), **caractérisé en ce que** les enroulements (132) de la bobine d'induction (120) sont enroulés sous forme hélicoïdale sur un cadre de bobine (136) de pourtour rectangulaire avec deux côtés transversaux (129) et deux côtés longitudinaux (130), **en ce que** les enroulements mutuellement adjacents (132) sont situés les uns à côté des autres dans la direction transversale du cadre de bobine (116), et s'étendent dans la direction longitudinale de celui-ci, **en ce que** le cadre de bobine (116) comprend un noyau de bobine (142) en matériau magnétiquement conducteur limité au niveau de ses extrémités par des pôles de bobine (144) et **en ce que** les autres parties d'enroulement (138, 140) sont limitées au niveau de leur côté extérieur opposé au noyau de bobine (142) au moins en partie par des moyens de guidage de flux magnétiquement conducteurs (154).

12. Dispositif selon la revendication 11, **caractérisé en ce que** la largeur du cadre de bobine (116) correspondant à la dimension transversale de la surface d'induction utile (132) est inférieure à la longueur du cadre de bobine (116) correspondant à la dimension longitudinale de la surface d'induction utile.

13. Dispositif selon l'une quelconque des revendications 1 à 12, **caractérisé en ce que** la bobine d'induction (20 ; 120) présente au moins à l'intérieur des surfaces d'induction utiles une ou plusieurs couches d'enroulement.

14. Utilisation du dispositif selon l'une quelconque des revendications 1 à 13 pour le décapage ou le dévernissage de pièces métalliques revêtues (24) dans un procédé continu.

15. Utilisation du dispositif selon l'une quelconque des revendications 1 à 13 pour l'étanchéité de joints de chevauchement et d'aboutement au niveau de corps en tôle métalliques, les joints (123) étant chauffés par induction en faisant passer les corps en tôle (124) devant la surface d'induction utile (136) et étant ainsi revêtus d'un moyen de revêtement fondant.

16. Utilisation selon la revendication 15, **caractérisé en ce que** les corps en tôle (124) sont réalisés sous forme de boîtes en tôle cylindriques qui sont étanchéifiées au niveau d'un joint périphérique (123).
